# FASCICULE DE BREVET EUROPEEN

(11) **EP 0 655 208 B1**
(45) Date de publication et mention de la délivrance du brevet: **14.07.1999**
(21) Numéro de dépôt: 94402607.9
(22) Date de dépôt: 17.11.1994
(51) Int. Cl.: A45D 34/04

(54) **Dispositif applicateur pour liquide**
Vorrichtung zum Auftragen von Flüssigkeiten
Applicator device for liquids

(30) Priorité: 29.11.1993 FR 9314235
(43) Date de publication de la demande: 31.05.1995
(62) Demande divisionnaire de: 98202441.6
(73) Titulaire: L'OREAL, 75008 Paris (FR)
(72) Inventeur: De Laforcade, Vincent, F-78120 Rambouillet (FR); Guillaumat-Louvard, Fanny, F-92300 Levallois-Perret (FR); Dubois, Laurent, F-75014 Paris (FR)
(74) Mandataire: Peuscet, Jacques

(56) Documents cités:
- EP-A- 0 037 903
- EP-A- 0 374 339
- BE-A- 55 773
- CH-A- 466 176
- DE-A- 2 017 009
- FR-A- 2 647 034
- US-A- 3 345 673
- US-A- 4 089 609
- US-A- 4 603 992
- US-A- 5 230 579

## Description

La présente invention concerne un dispositif applicateur pour liquide et notamment un dispositif utilisable pour l'application, par voie topique, sur la peau d'un produit à action cosmétique ou dermopharmaceutique, tel qu'un déodorant par exemple.

Dans le cas particulier de produits tels qu'un déodorant ou un antiperspirant, on a déjà proposé d'assurer l'application au moyen d'un bâton solide, dit "raisin", contenant l'actif à appliquer sur la peau de l'utilisateur ; un tel raisin peut avoir, en section droite, diverses formes choisies en fonction de l'utilisation et il est conditionné dans un étui permettant son déplacement au fur et à mesure de la consommation du raisin. L'inconvénient d'une telle présentation est, d'une part, qu'elle nécessite pour le conditionnement du produit des outillages spéciaux et onéreux et, d'autre part, que la conservation du raisin n'est généralement pas parfaitement assurée, car la composition solide utilisée contient un important pourcentage d'alcool et le conditionnement n'est généralement pas suffisamment étanche pour empêcher l'évaporation de l'alcool. En outre, le confort de l'utilisateur n'est pas parfaitement satisfaisant car l'application d'un raisin sur la peau donne, avec les compositions connues, une impression d'application grasse alors que l'utilisateur souhaite une application non grasse avec un effet rafraichissant.

On a déjà proposé de surmonter ces inconvénients en proposant un applicateur qui met en oeuvre une composition liquide contenue dans un flacon sur lequel est fixée une tête de distribution portant un dôme distributeur réalisé en un matériau solide poreux. Ce type de réalisation a été décrit, par exemple, dans le brevet US-A-5 230 579 ou dans le brevet français FR-89-06490. L'inconvénient de ce type de conditionnement est double : d'une part, pour assurer la fermeture du flacon lorsque le produit n'est pas utilisé, il est nécessaire de prévoir une tête de distribution relativement compliquée, ce qui augmente de façon importante le coût du conditionnement ; et d'autre part, pour utiliser le produit, il est nécessaire d'effectuer une action préalable amenant le liquide dans le dôme poreux avec lequel on va assurer l'application : dans le cas des deux brevets antérieurs susmentionnés, cette action est un retournement préalable du flacon pour que le liquide descende par gravité dans le dôme poreux.

On a également proposé d'appliquer les produits de ce type sous forme d'aérosol, auquel cas la composition liquide distribuée est parfaitement préservée pendant son stockage puisqu'elle se trouve à l'intérieur d'un récipient pressurisé fermé par une valve. Cependant, ce mode d'application présente des inconvénients importants : en effet, l'application, même lorsqu'elle est bien ciblée, génère un nuage de particules liquides qui est partiellement inhalé par l'utilisateur, d'où il résulte souvent un effet sternutatoire particulièrement désagréable, notamment lors de la toilette du matin dans la salle de bains, voire des réactions plus graves lorsqu'il s'agit de sujets asthmatiques particulièrement sensibles à l'inhalation de particules aérosols. En outre, l'utilisation d'une distribution par aérosol implique l'éjection dans l'atmosphère, en même temps que les particules liquides de l'aérosol, du gaz pressuriseur ; si l'on assure la pressurisation par un gaz comprimé non liquéfié, par exemple par de l'air, la pression de distribution décroît au fur et à mesure de la décharge du réservoir, de sorte qu'en fin de distribution les particules de l'aérosol sont trop grosses ; si l'on assure la pressurisation avec un chlorofluoroalcane partiellement liquéfié, on génère une pollution atmosphérique ; si, enfin, on assure la pressurisation avec du butane ou du propane partiellement liquéfié, le produit ne peut en aucun cas être considéré comme hypoallergénique, étant donné le risque encouru par certains sujets à l'inhalation du propulseur.

Dans le but de supprimer les inconvénients mentionnés ci-dessus, on a proposé, selon EP-A-0 374 339, un dispositif applicateur pour liquide comportant un conteneur du liquide à appliquer sur une surface à traiter et un dôme distributeur relié audit conteneur par une tête de distribution, le dôme distributeur étant réalisé en un matériau poreux adapté à l'application du liquide par simple frottement de la face externe dudit dôme sur la surface à traiter, le conteneur étant un réservoir pressurisé équipé d'une valve de distribution, le dôme distributeur étant porté par un support, qui constitue un élément de la tête de distribution et est mécaniquement lié à un embout apte à coopérer avec ladite valve pour provoquer son ouverture sous l'action d'une sollicitation mécanique exercée sur le dôme distributeur, le liquide éjecté hors du réservoir pendant ladite ouverture étant canalisé à travers ledit embout vers la face du dôme distributeur, qui est opposée à la face externe dudit dôme, la tête de distribution comportant un organe d'accrochage permettant de solidariser ladite tête avec le réservoir et l'organe d'accrochage étant une jupe rigide fixée sur le réservoir par encliquetage d'une zone d'encliquetage. Un tel dispositif présente l'intérêt de ne nécessiter aucun retournement préalable à l'application ; toutefois, son utilisation n'est pas aisée : d'une part, le dôme distributeur est guidé selon l'axe de la tige de la valve de distribution qu'il est nécessaire d'actionner selon cet axe pour son ouverture tandis qu'un mouvement transversal doit être donné au dispositif pour l'étalement du produit sur la surface à traiter, et, d'autre part, cet effort axial d'ouverture de la valve est effectué à l'encontre des moyens élastiques propres à la valve de distribution et il est difficile de régler ou doser la distribution du produit.

La présente invention a pour but de proposer un dispositif applicateur du type ci-dessus, qui supprime tous les inconvénients ci-dessus mentionnés et qui peut être réalisé pour un prix de revient réduit. Le dispositif selon l'invention peut être utilisé pour la distribution de produits à action cosmétique ou dermopharmaceutique mais n'est aucunement limité à ce type d'application : il peut être utilisé dans tous les cas où l'on veut étaler un liquide sur une surface au moyen d'un applicateur. Dans le cas où il s'agit d'une application topique sur la peau d'un utilisateur, le dispositif selon l'invention présente donc l'intérêt de ne nécessiter aucun retournement préalable à l'application, ce qui constitue un avantage supplémentaire pour l'utilisateur, notamment pour l'application des déodorants ou antiperspirants au niveau des aisselles.

Selon une première caractéristique du dispositif selon l'invention, un élément souple relie ledit organe d'accrochage et le support du dôme distributeur.

Selon une autre caractéristique du dispositif selon l'invention, la jupe rigide est reliée au voisinage de sa bordure supérieure à une paroi cylindrique, qui constitue l'élément souple.

Selon encore une autre caractéristique du dispositif selon l'invention, la tête de distribution est réalisée en une seule pièce par moulage de matière plastique.

Bien entendu, le dispositif applicateur selon l'invention peut comporter simultanément les trois caractéristiques ci-dessus.

Dans un mode préféré de réalisation, le support du dôme distributeur est une coupelle présentant, sur au moins une zone, une dépression susceptible de recueillir un excès de liquide éjecté par la valve.

Selon une réalisation intéressante, le réservoir est un bidon cylindrique, dont le sommet est conformé en ogive et porte la valve de distribution, une gorge d'encliquetage étant prévue dans la zone de raccordement de la paroi cylindrique et de la paroi en ogive, la jupe rigide étant cylindrique et portant au voisinage d'une de ses bordures un moyen d'encliquetage apte à coopérer avec ladite gorge d'encliquetage.

De préférence, l'élément souple relie la zone de la jupe rigide, qui est la plus éloignée de la zone d'encliquetage, à la périphérie du support du dôme distributeur ; la jupe rigide et l'élément souple peuvent être constitués d'une paroi continue entourant la valve de distribution quand la tête de distribution est encliquetée sur le réservoir; mais l'élément souple pourrait également être réalisé sous forme discontinue par une pluralité de secteurs successifs. Avantageusement, la tête de distribution est, hormis le(s) moyen(s) d'accrochage du dôme distributeur, une pièce de révolution autour d'un axe.

On préfère que la valve de distribution comporte une tige émergente, qui est partiellement enfoncée, de façon étanche, dans une canalisation interne de l'embout ; l'embout peut être disposé dans la zone centrale du support du dôme distributeur, ledit embout ayant une forme cylindrique selon l'axe de laquelle est ménagée sa canalisation interne.

Dans le cas d'un dispositif applicateur destiné à l'application sur la peau d'un produit cosmétique ou dermopharmaceutique, on peut avantageusement prévoir que la valve de distribution soit une valve à ouverture par basculement latéral de sa tige émergente.

Le dôme distributeur peut être constitué d'un matériau fritté céramique ou plastique, notamment d'un matériau obtenu par compression de particules de matière plastique ; par exemple, on peut utiliser un fritté obtenu par compression de billes calibrées de polyéthylène, ledit fritté ayant une porosité comprise entre 10 microns et 500 microns. Le choix de la porosité est généralement effectué en tenant compte de deux paramètres, d'une part, le débit de passage désiré pour le liquide à appliquer et, d'autre part, I'état de surface du dôme poreux, qui doit être compatible avec la surface à traiter que l'on envisage. Pour définir la porosité, de façon connue, on mesure le débit de passage d'un liquide à travers une épaisseur donnée du fritté sous une différence de pression prédéterminée et on en déduit la section équivalente d'une canalisation assurant le même débit dans les mêmes conditions et donc, le diamètre moyen d'un pore quand on connait statistiquement le nombre de pores par unité de surface du dôme. Lorsque le dôme distributeur est réalisé en un fritté de matière plastique, il peut être constitué par des résines synthétiques telles que des polyéthylènes à haute ou basse densité, des polypropylènes ou des fluorures de polyvinyle, la gamme de porosité préférée s'étendant de 10 à 200 microns.

Le dôme distributeur du dispositif selon l'invention peut également être réalisé au moyen d'une mousse à cellules ouvertes par exemple une mousse de polyéthylène ; cette mousse peut être recouverte d'une toile pour le confort de l'application.

Avantageusement, le dôme distributeur est constitué d'un matériau non déformable.

On peut prévoir de ménager des canaux sensiblement radiaux entre la face interne du support et la face inférieure du dôme distributeur, lesdits canaux pouvant être réalisés dans le dôme distributeur lui-même et/ou dans la paroi du support : ces canaux ont l'avantage d'assurer une bonne répartition du liquide à distribuer pour que la face externe du dôme distributeur soit uniformément alimentée par ledit liquide. Par ailleurs, on peut aussi prévoir de disposer, en vis-à-vis de l'extrémité du canal interne de l'embout, un obstacle jouant le rôle de brise-jet et visant le même but que celui ci-dessus indiqué pour les éventuels canaux sensiblement radiaux.

Il convient de noter que, dans le cas où on utilise une valve à ouverture par basculement latéral, l'éjection du liquide hors du réservoir s'effectue en raison de la friction entre le dôme distributeur, d'une part, et la surface à traiter, d'autre part ; on peut régler l'importance de la friction déclenchant l'ouverture de la valve en jouant sur la déformabilité de l'élément souple qui, dans la tête de distribution, relie la jupe rigide et le support du dôme distributeur. En outre, il convient de noter que, si la face externe du dôme distributeur porte une pellicule de liquide, la force de friction entre le dôme distributeur et la surface à traiter sera faible, ce qui permettra de consommer la pellicule de liquide avant toute ouverture ultérieure de la valve de distribution. On pourra utiliser un élément souple plus ou moins facilement déformable, pour qu'en fonctionnement, la pression d'appui du dôme distributeur sur la surface à traiter soit celle qui est désirable pour l'application visée.

Avantageusement, la face d'application du dôme distributeur a une rugosité telle que la moyenne Ra des écarts de rugosité est comprise entre 0,5 µm et 100 µm, de préférence entre 6 µm et 50 µm.

Un autre avantage du dispositif selon l'invention provient du fait qu'à l'ouverture de la valve, le liquide est éjecté en direction du dôme distributeur par l'agent de pressurisation mais qu'étant donné qu'il ne s'agit pas d'une distribution aérosol, l'agent de pressurisation peut rester entièrement à l'intérieur du conteneur : il n'y a donc aucun risque de pollution atmosphérique et aucune destruction du caractère éventuellement hypoallergénique du liquide à distribuer. En outre, la distribution se fait sans générer un nuage de particules liquides susceptibles d'être inhalé par l'utilisateur avec effet sternutatoire.

Il convient, en outre, de noter que la détente du liquide à la sortie du réservoir pressurisé génère, en cas d'application topique, une impression de fraîcheur particulièrement agréable pour l'utilisateur.

Au surplus, le dispositif selon l'invention ne présente aucun risque de fuite étant donné que les volumes morts au-dessous du dôme distributeur sont extrêmement réduits ; en cas de distribution instantanée excessive du liquide, le liquide se rassemble dans la zone du dôme distributeur, qui occupe les dépressions de la coupelle où est mis en place ledit dôme distributeur. Il est possible à l'utilisateur d'effectuer un surdosage volontaire en appuyant avec un doigt sur la surface du dôme distributeur avant d'effectuer l'application sur la surface à traiter.

Pour mieux faire comprendre l'objet de l'invention, on va en décrire maintenant, à titre d'exemple purement illustratif et non limitatif, un mode de réalisation représenté sur le dessin annexé.

Sur ce dessin : la figure unique représente, en coupe axiale, un dispositif applicateur selon l'invention.

En se référant au dessin, on voit que l'on a désigné par 1 le réservoir pressurisé du dispositif selon l'invention. Ce réservoir est un bidon cylindrique de section droite circulaire, dont le sommet est conformé en une ogive 2, qui porte, à sa partie supérieure, une coupelle de valve solidarisée du bidon par un bourrelet de sertissage 3. La coupelle de valve porte, selon son axe, une valve de distribution 4 qui, dans le cas de cet exemple, est une valve comportant une tige émergente 5 ; l'ouverture de la valve 4 s'effectue par basculement latéral de la tige émergente 5 ; la valve peut être du type commercialisé par la société "COSTER" sous la référence "TR 120-40". Dans la zone de jonction de l'ogive 2 avec la paroi cylindrique du réservoir 1, on a réalisé une gorge d'encliquetage périphérique 6.

Dans le réservoir 1, on a conditionné sous pression un liquide à distribuer. Ce liquide peut être une composition liquide de déodorant corporel ayant une viscosité d'environ 0,003 Pa.s. La pressurisation peut être réalisée soit en mettant directement le liquide en contact avec le gaz propulseur, soit en séparant le liquide et le gaz propulseur par un piston mobile ou par une poche souple déformable, ce qui libère, dans ce dernier cas, de l'obligation d'utiliser le dispositif dans une position déterminée, soit valve en haut, soit valve en bas. Dans l'exemple décrit, on a utilisé comme gaz propulseur le butane, le liquide étant séparé du butane par un piston mobile.

Sur le réservoir qui vient d'être décrit, on a fixé une tête de distribution, qui comporte, d'une part, une jupe rigide 7, d'autre part, une coupelle 8, qui constitue le support d'un dôme distributeur 9 et, enfin un élément souple 10, qui relie la coupelle 8 et la jupe rigide 7. La jupe rigide 7 comporte intérieurement, à sa base, un bourrelet d'encliquetage annulaire 11, qui est destiné à coopérer avec la gorge d'encliquetage 6. La jupe rigide 7 est reliée au voisinage de sa bordure supérieure 7a à une paroi cylindrique, qui constitue l'élément souple 10, la liaison étant effectuée selon une zone arrondie 10a, dont la convexité est tournée vers le bourrelet d'encliquetage 11. La jupe rigide 7 et l'élément souple 10 ont une forme générale cylindrique et constituent des cylindres coaxiaux. Le long de sa bordure, qui est opposée à la zone 10a, l'élément souple 10 se raccorde à la coupelle 8 ; ladite coupelle 8 comporte une dépression annulaire 8a au fond de laquelle se trouve des saillies qui constituent des moyens d'accrochage 12 pour le dôme distributeur 9. Dans sa zone centrale, la coupelle 8 est solidaire d'un embout 13 de forme cylindrique, ledit embout comportant selon son axe une canalisation 14, dont la partie inférieure 14a a un diamètre élargi, ladite partie débouchant à l'extérieur par une embouchure tronconique 14b. Dans la partie 14a de la canalisation 14, on engage à force, sur quelques millimètres, l'extrémité libre. de la tige émergente 5 de la valve 4 pour obtenir un raccordement étanche entre la tige 5 et l'embout 13.

A l'intérieur de la coupelle 8, on a mis en place le dôme distributeur 9, qui est constitué par un fritté de polyéthyléne ayant une porosité de 40 microns. La rugosité du dôme distributeur est telle que la moyenne Ra des écarts de rugosité est de l'ordre de 15 µm ; Ra est la moyenne arithmétique des écarts de la surface réelle par rapport à la surface médiane; cette moyenne arithmétique Ra est donnée par la formule :$\text{Ra =} \frac{\text{1}}{{\text{ℓ}}_{\text{m}}} \text{0} {\text{ℓ}}_{\text{m}} \text{|f(x)|dx}$ dans laquelle f(x) est la mesure de la distance de la surface réelle à la surface médiane en un point d'abscisse x sur une longueur ℓₘ, mesurée à l'aide d'un appareil "SURFTEST 301" commercialisé par la société "MITUTOYO".

Pour mettre en oeuvre le dispositif ci-dessus décrit, l'utilisateur applique la face externe 9a du dôme 9 contre la surface à traiter, par exemple la peau d'une aisselle si le liquide conditionné dans le réservoir 1 est un liquide déodorant. Il déplace alors latéralement le dispositif par rapport à l'aisselle, d'où il résulte une force de friction, qui entraîne la déformation de l'élément souple 10, et, par conséquent, un déplacement sensiblement radial de la coupelle 8 par rapport au réservoir 1 et donc par rapport à l'axe de la valve 4. Il s'en suit un basculement latéral de la tige émergente 5 et donc une ouverture de la valve 4 avec éjection simultanée du liquide conditionné sous pression dans le réservoir 1. Le liquide arrive sur la face interne 9b du dôme distributeur 9 ; il se répartit sur toute cette face interne et, sous l'effet de la pression de distribution, il traverse le fritté constitutif du dôme distributeur 9 pour venir affleurer sur la face externe 9a dudit dôme. Le liquide est alors distribué par friction sur le support à traiter, en l'occurrence la peau de l'aisselle ; s'il y a un excès de liquide, la force de friction diminue, ce qui entraîne la fermeture de la valve 4 sous l'effet du rappel élastique, qui existe à l'intérieur de ladite valve.

On constate que le dispositif, qui vient d'être décrit, est d'un prix de revient extrêmement réduit car, l'ensemble de la tête de distribution constitué par la jupe 7, l'élément souple 10 et la coupelle 8 peut être réalisé en une seule pièce par moulage de matière plastique. L'utilisation de ce dispositif est particulièrement fiable étant donné qu'il ne peut y avoir aucune fuite. Enfin, I'agrément d'une application topique au moyen de ce dispositif est très satisfaisant car l'utilisateur ressent une application douce et non grasse avec un effet de fraîcheur et l'application peut être effectuée directement sans retournement préalable du dispositif.

## Revendications

1. Dispositif applicateur pour liquide comportant un conteneur du liquide à appliquer sur une surface à traiter et un dôme distributeur (9) relié audit conteneur par une tête de distribution (7, 8, 10), le dôme distributeur (9) étant réalisé en un matériau poreux adapté à l'application du liquide par simple frottement de la face externe (9a) dudit dôme (9) sur la surface à traiter, le conteneur étant un réservoir (1) pressurisé équipé d'une valve de distribution (4), le dôme distributeur (9) étant porté par un support, qui constitue un élément de la tète de distribution et est mécaniquement lié à un embout (13) apte à coopérer avec ladite valve (4) pour provoquer son ouverture sous l'action d'une sollicitation mécanique exercée sur le dôme distributeur (9), le liquide éjecté hors du réservoir (1) pendant ladite ouverture étant canalisé par une canalisation (14) à travers ledit embout (13) vers la face (9b) du dôme distributeur (9) qui est opposée à la face externe (9a) dudit dôme (9), la tête de distribution comportant un organe d'accrochage permettant de solidariser ladite tête avec le réservoir (1) et l'organe d'accrochage étant une jupe rigide (7) fixée sur le réservoir (1) par encliquetage d'une zone d'encliquetage (11), caractérisé par le fait qu'un élément souple (10) relie ledit organe d'accrochage et le support du dôme distributeur (9), la jupe rigide (7) étant reliée au voisinage de sa bordure supérieure (7a) à une paroi cylindrique, qui constitue l'élément souple (10), la tête de distribution (7, 10, 8) étant réalisée en une seule pièce par moulage de matière plastique.

2. Dispositif selon la revendication 1, caractérisé par le fait que le matériau poreux, dont est constitué le dôme distributeur (9), est un fritté.

3. Dispositif selon l'une des revendications 1 ou 2, caractérisé par le fait que la liaison entre la jupe rigide (7) et la paroi cylindrique qui constitue l'élément souple (10) est effectuée selon une zone arrondie (10a), dont la convexité est tournée vers la zone d'encliquetage (11).

4. Dispositif selon l'une des revendications 1 à 3, caractérisé par le fait que le support du dôme distributeur (9) est une coupelle (8) présentant, sur au moins une zone, une dépression (8a) susceptible de recueillir un excès de liquide éjecté par la valve (4).

5. Dispositif selon l'une des revendications 1 à 4, caractérisé par le fait que le support du dôme distributeur (9) comporte au moins un moyen d'accrochage (12) pour le maintien du dôme distributeur (9) sur ledit support.

6. Dispositif selon l'une des revendications 1 à 5, caractérisé par le fait qu'un obstacle est disposé en regard de celle des extrémités de la canalisation interne (14) de l'embout (13) qui ne coopère pas directement avec la valve (4), pour jouer le rôle de brise-jet.

7. Dispositif selon l'une des revendications 1 à 6 caractérisé par le fait que des canaux sensiblement radiaux sont ménagés entre la face interne du support et la face intérieure du dôme distributeur (9).

8. Dispositif selon l'une des revendications 1 à 7, caractérisé par le fait que le réservoir (1) est un bidon cylindrique, dont le sommet est conformé en ogive (2) et porte la valve de distribution (4), une gorge d'encliquetage (6) étant prévue dans la zone de raccordement de la paroi cylindrique et de la paroi en ogive (2), la jupe rigide (7) étant cylindrique et comportant, au voisinage d'une de ses bordures, un moyen d'encliquetage (11) apte à coopérer avec ladite gorge d'encliquetage (6).

9. Dispositif selon la revendication 8 prise en combinaison avec la revendication 1, caractérisé par le fait que l'élément souple (10) relie la zone de la jupe rigide (7), qui est la plus éloignée de la zone d'encliquetage, à la périphérie du support du dôme distributeur (9).

10. Dispositif selon la revendication 9, caractérisé par le fait que la jupe rigide (7) et l'élément souple (10) sont constitués d'une paroi continue entourant la valve de distribution (4), quand la tête de distribution est encliquetée sur le réservoir (1).

11. Dispositif selon l'une des revendications 1 à 10, caractérisé par le fait que la valve de distribution (4) comporte une tige émergente (5), qui est partiellement enfoncée, de façon étanche, dans une canalisation interne (14) de l'embout (13).

12. Dispositif selon la revendication 11, caractérisé par le fait que l'embout (13) est disposé dans la zone centrale du support du dôme distributeur (9), ledit embout (13) ayant une forme cylindrique selon l'axe de laquelle est ménagée sa canalisation interne (14).

13. Dispositif selon l'une des revendications 1 à 12, caractérisé par le fait que la tête de distribution (7, 10, 8) est, hormis les moyens d'accrochage (12) du dôme distributeur (9), une pièce de révolution autour d'un axe.

14. Dispositif selon la revendication 11, caractérisé par le fait que la valve de distribution (4) est une valve à ouverture par basculement latéral de sa tige émergente (5).

15. Dispositif selon l'une des revendications 1 à 14, caractérisé par le fait que le liquide à distribuer est un liquide à action cosmétique ou dermopharmaceutique appliqué par voie topique sur la peau d'un utilisateur.

16. Dispositif selon la revendication 15, caractérisé par le fait que le liquide à action cosmétique ou dermopharmaceutique appliqué par voie topique sur la peau d'un utilisateur est un déodorant.

17. Dispositif selon la revendication 2, caractérisé par le fait que le fritté est obtenu par compression de particules de matière plastique.

18. Dispositif selon l'une des revendications 1 à 17, caractérisé par le fait que la porosité du matériau constituant le dôme distributeur (9) est comprise entre 10 microns et 500 microns.

19. Dispositif selon la revendication 18, caractérisé par le fait que ladite porosité est comprise entre 10 microns et 200 microns.

20. Dispositif selon l'une des revendications 1 à 19, caractérisé par le fait que le dôme distributeur (9) est constitué d'un matériau non déformable.

21. Dispositif selon l'une des revendications 1 à 20, caractérisé par le fait que la face d'application du dôme distributeur (9) a une rugosité telle que la moyenne Ra des écarts de rugosité est comprise entre 0,5µm et 100µm, Ra étant la moyenne arithmétique des écarts de la surface réelle par rapport à la surface médiane donnée par la formule$\text{Ra =} \frac{\text{1}}{{\text{ℓ}}_{\text{m}}} \text{0} {\text{ℓ}}_{\text{m}} \text{|f(x)|dx}$ dans laquelle f(x) est la mesure de la distance de la surface réelle à la surface médiane en un point d'abscisse x sur une longueur ℓₘ, mesurée à l'aide d'un appareil "SURFTEST 301" commercialisé par la société "MITUTOYO".

22. Dispositif selon la revendication 21, caractérisé par le fait que Ra est compris entre 6 µm et 50 µm.

## Claims

1. Applicator device for liquid, comprising a container for the liquid to be applied to a surface to be treated, and a dispenser head (9) connected to the said container via a dispenser cap (7, 8, 10), the dispenser head (9) being made of a porous material adapted for application of the liquid by simple rubbing of the outer face (9a) of the said head (9) on the surface to be treated, the container being a pressurized reservoir (1) equipped with a dispenser valve (4), the dispenser head (9) being borne by a support which constitutes an element of the dispenser cap and is mechanically connected to a joining piece (13) capable of cooperating with the said valve (4) so as to bring about its opening under the action of a mechanical stress exerted on the dispenser head (9), the liquid discharged from the reservoir (1) during the said opening being channelled by a channel (14) through the said joining piece (13) towards that face (9b) of the dispenser head (9) which is opposite the outer face (9a) of the said head (9), the dispenser cap comprising a fastening member allowing the said cap to be connected to the reservoir (1), and the fastening member being a rigid skirt (7) fixed on the reservoir (1) by snap-fitting of a snap-fitting zone (11), characterized in that a flexible element (10) connects the said fastening member and the support of the dispenser head (9), the rigid skirt (7) being connected, in the vicinity of its upper edge (7a), to a cylindrical wall which constitutes the flexible element (10), the dispenser cap (7, 10, 8) being made in one piece by moulding of plastic material.

2. Device according to Claim 1, characterized in that the porous material from which the dispenser head (9) is made is a sintered material.

3. Device according to either of Claims 1 and 2, characterized in that the connection between the rigid skirt (7) and the cylindrical wall which constitutes the flexible element (10) is effected via a rounded zone (10a) whose convexity is directed towards the snap-fitting zone (11).

4. Device according to one of Claims 1 to 3, characterized in that the support of the dispenser head (9) is a dish (8) exhibiting, over at least one zone, a depression (8a) capable of collecting an excess of liquid discharged via the valve (4).

5. Device according to one of Claims 1 to 4, characterized in that the support of the dispenser head (9) comprises at least one fastening means (12) for holding the dispenser head (9) on the said support.

6. Device according to one of Claims 1 to 5, characterized in that an obstacle is arranged opposite that end of the internal channel (14) of the joining piece (13) which does not cooperate directly with the valve (4), in order to act as a jet break.

7. Device according to one of Claims 1 to 6, characterized in that substantially radial channels are formed between the inner face of the support and the inner face of the dispenser head (9).

8. Device according to one of Claims 1 to 7, characterized in that the reservoir (1) is a cylindrical can whose top is shaped as a nose cone (2) and carries the dispenser valve (4), a snap-fitting groove (6) being provided in the connection zone between the cylindrical wall and the nose cone wall (2), the rigid skirt (7) being cylindrical and having, in the vicinity of one of its edges, a snap-fitting means (11) capable of cooperating with the said snap-fitting groove (6).

9. Device according to Claim 8 taken together with Claim 1, characterized in that the flexible element (10) connects that zone of the rigid skirt (7) furthest from the snap-fitting zone to the periphery of the support of the dispenser head (9).

10. Device according to Claim 9, characterized in that the rigid skirt (7) and the flexible element (10) consist of a continuous wall surrounding the dispenser valve (4) when the dispenser cap is snapped onto the reservoir (1).

11. Device according to one of Claims 1 to 10, characterized in that the dispenser valve (4) comprises a protruding stem (5) which is inserted partially, in a sealed manner, into an internal channel (14) of the joining piece (13).

12. Device according to Claim 11 characterized in that the joining piece (13) is arranged in the central zone of the support of the dispenser head (9), the said joining piece (13) having a cylindrical shape, along the axis of which its internal channel (14) is formed.

13. Device according to one of Claims 1 to 12, characterized in that, with the exception of the fastening means (12) of the dispenser head (9), the dispenser cap (7, 10, 8) is a component with revolution about an axis.

14. Device according to Claim 11, characterized in that the dispenser valve (4) is a valve which opens by lateral tilting of its protruding stem (5).

15. Device according to one of Claims 1 to 14, characterized in that the liquid to be dispensed is a liquid with cosmetic or dermopharmaceutical action applied locally on the skin of a user.

16. Device according to Claim 15, characterized in that the liquid with cosmetic or dermopharmaceutical action applied locally on the skin of a user is a deodorant.

17. Device according to Claim 2, characterized in that the sintered material is obtained by compression of particles of plastic material.

18. Device according to one of Claims 1 to 17, characterized in that the porosity of the material constituting the dispenser head (9) is between 10 microns and 500 microns.

19. Device according to Claim 18, characterized in that the said porosity is between 10 microns and 200 microns.

20. Device according to one of Claims 1 to 19, characterized in that the dispenser head (9) consists of a non-deformable material.

21. Device according to one of Claims 1 to 20, characterized in that the application face of the dispenser head (9) has a surface roughness which is such that the mean Ra of the roughness spacings is between 0.5 µm and 100 µm Ra being the arithmetic mean of the spacings of the real surface in relation to the medium surface given by the formula$\text{Ra =} \frac{\text{1}}{{\text{ℓ}}_{\text{m}}} \text{0} {\text{ℓ}}_{\text{m}} \text{|f(x)|dx}$ in which f(x) is the measure of the distance from the real surface to the median surface at an abscissa point x over a length ^{*l*}m, measured using a "SURFTEST 301" apparatus marketed by the company "MITUTOYO".

22. Device according to Claim 21, characterized in that Ra is between 6 µm and 50 µm.

## Patentansprüche

1. Auftragvorrichtung für eine Flüssigkeit mit einem Behältnis für die auf eine zu behandelnde Fläche aufzutragende Flüssigkeit und einer mit dem Behältnis durch einen Abgabekopf (7, 8, 10) verbundenen Abgabekuppe (9), die aus einem porösen Werkstoff besteht, der den Auftrag der Flüssigkeit durch einfaches Reiben der Außenfläche (9a) der Kuppe (9) auf der zu behandelnden Fläche gestattet, wobei das Behältnis ein unter Druck stehender und mit einem Abgabeventil (4) versehener Behälter (1) ist, wobei die Abgabekuppe (9) von einem Träger getragen wird, der ein Element des Abgabekopfs bildet und mechanisch mit einem Stutzen (13) verbunden ist, der mit dem Ventil (4) Zusammenwirken kann, um durch eine auf die Abgabekuppe (9) ausgeübte mechanische Belastung dessen Öffnung zu bewirken, wobei die bei dieser Öffnung aus dem Behälter (1) ausgestoßene Flüssigkeit durch eine Leitung (14) in diesem Stutzen (13) zu der der Außenfläche (9a) der Abgabekuppe (9) entgegengesetzten Fläche (9b) dieser Kuppe (9) geleitet wird, der Abgabekopf ein Einhakorgan aufweist, das die feste Verbindung des Kopfs mit dem Behälter (1) gestattet und das eine starre Buchse (7) ist, die an dem Behälter (1) durch Einrasten eines Einrastbereichs (11) befestigt ist, dadurch gekennzeichnet, daß ein flexibles Element (10) das Einhakorgan und den Träger der Abgabekuppe (9) verbindet, wobei die starre Buchse (7) in Nähe ihres oberen Randes (7a) mit einer zylindrischen Wand verbunden ist, die das flexible Element (10) bildet, und der Abgabekopf (7, 10, 8) durch Formung von Kunststoff einstückig ausgebildet ist.

2. Vorrichtung nach Anspruch 1, dadurch gekennzeichnet, daß der poröse Werkstoff, aus dem die Abgabekuppe (9) besteht, ein Sintermaterial ist.

3. Vorrichtung nach einem der Ansprüche 1 oder 2, dadurch gekennzeichnet, daß die Verbindung zwischen der starren Buchse (7) und der das flexible Element (10) bildenden zylindrischen Wand über einen abgerundeten Bereich (10a) vor sich geht, der auf den Einrastbereich (11) zu konvex ist.

4. Vorrichtung nach einem der Ansprüche 1 bis 3, dadurch gekennzeichnet, daß der Träger der Abgabekuppe (9) ein Teller (8) ist, der auf mindestens einem Bereich eine Vertiefung (8a) aufweist, die einen vom Ventil (4) ausgestoßenen Flüssigkeitsüberschuß aufnehmen kann.

5. Vorrichtung nach einem der Ansprüche 1 bis 4, dadurch gekennzeichnet, daß der Träger der Abgabekuppe (9) mindestens eine Einhakeinrichtung (12) zum Festhalten der Abgabekuppe (9) auf dem Träger aufweist.

6. Vorrichtung nach einem der Ansprüche 1 bis 5, dadurch gekennzeichnet, daß gegenüber dem Ende der inneren Leitung (14) des Stutzens (13), das nicht direkt mit dem Ventil (4) zusammenarbeitet, ein Hindernis angeordnet ist, das die Funktion eines Strahlbrechers erfüllt.

7. Vorrichtung nach einem der Ansprüche 1 bis 6, dadurch gekennzeichnet, daß zwischen der Innenfläche des Trägers und der Innenfläche der Abgabekuppe (9) im wesentlichen radiale Kanäle vorgesehen sind.

8. Vorrichtung nach einem der Ansprüche 1 bis 7, dadurch gekennzeichnet, daß der Behälter (1) eine zylindrische Flasche ist, deren oberes Ende in Form einer Wölbung (2) ausgebildet ist und das Abgabeventil (4) trägt, wobei im Verbindungsbereich zwischen der zylindrischen Wand und der gewölbten Wand (2) eine Einrastnut (6) vorgesehen ist und die starre Buchse (7) zylindrisch ist und in Nähe einer ihrer Ränder eine Einrasteinrichtung (11) aufweist, die mit der Einrastnut (6) Zusammenwirken kann.

9. Vorrichtung nach Anspruch 8 zusammen mit Anspruch 1, dadurch gekennzeichnet, daß das flexible Element (10) den Bereich der starren Buchse (7), der vom Einrastbereich am weitesten entfernt ist, mit dem Umfang des Trägers der Abgabekuppe (9) verbindet.

10. Vorrichtung nach Anspruch 9, dadurch gekennzeichnet, daß die starre Buchse (7) und das flexible Element (10) aus einer durchgehenden Wand bestehen, die das Abgabeventil (4) umgibt, wenn der Abgabekopf auf dem Behälter (1) eingerastet ist.

11. Vorrichtung nach einem der Ansprüche 1 bis 10, dadurch gekennzeichnet, daß das Abgabeventil (4) eine herausragende Stange (5) aufweist, die teilweise in eine innere Leitung (14) des Stutzens (13) dicht eintritt.

12. Vorrichtung nach Anspruch 11, dadurch gekennzeichnet, daß der Stutzen (13) im zentralen Bereich des Trägers der Abgabekuppe (9) angeordnet ist und eine zylindrische Form hat, in deren Achse seine innere Leitung (14) vorgesehen ist.

13. Vorrichtung nach einem der Ansprüche 1 bis 12, dadurch gekennzeichnet, daß der Abgabekopf (7, 10, 8), abgesehen von den Einhakeinrichtungen (12) der Abgabekuppe (9), ein Rotationskörper mit einer Achse ist.

14. Vorrichtung nach Anspruch 11, dadurch gekennzeichnet, daß das Abgabeventil (4) ein Ventil ist, das sich durch seitliches Verschwenken seiner herausragenden Stange (5) öffnet.

15. Vorrichtung nach einem der Ansprüche 1 bis 14, dadurch gekennzeichnet, daß die abzugebende Flüssigkeit eine Flüssigkeit mit kosmetischer oder hautpharmazeutischer Wirkung ist, die auf die Haut eines Benutzers topisch aufgetragen wird.

16. Vorrichtung nach Anspruch 15, dadurch gekennzeichnet, daß die auf die Haut eines Benutzers topisch aufgetragene Flüssigkeit mit kosmetischer oder hautpharmazeutischer Wirkung ein Deodorant ist.

17. Vorrichtung nach Anspruch 2, dadurch gekennzeichnet, daß das Sintermaterial durch Komprimierung von Kunststoffteilchen erhalten wird.

18. Vorrichtung nach einem der Ansprüche 1 bis 17, dadurch gekennzeichnet, daß die Porosität des die Abgabekuppe (9) bildenden Werkstoffs 10 bis 500 µm beträgt.

19. Vorrichtung nach Anspruch 18, dadurch gekennzeichnet, daß die Porosität 10 bis 200 µm beträgt.

20. Vorrichtung nach einem der Ansprüche 1 bis 19, dadurch gekennzeichnet, daß die Abgabekuppe (9) aus einem nicht verformbaren Werkstoff besteht.

21. Vorrichtung nach einem der Ansprüche 1 bis 20, dadurch gekennzeichnet, daß die Auftragsseite der Abgabekuppe (9) eine solche Rauheit hat, daß das Mittel Ra der Rauheitsabweichungen 0,5 µm bis 100 µm beträgt, wobei Ra das arithmetische Mittel der Abweichungen der tatsächlichen Oberfläche von der Mittelfläche ist, das durch die Formel$\text{Ra =} \frac{\text{1}}{{\text{ℓ}}_{\text{m}}} \text{0} {\text{ℓ}}_{\text{m}} \text{|f(x)|dx}$ gegeben ist, in der f(x) das Maß des Abstands der tatsächlichen Oberfläche von der Mittelfläche an einem Abszissenpunkt x auf einer Länge lₘ ist, gemessen mit einem von der Firma "MITUTOYO" vertriebenen Gerät "SURFTEST 301".

22. Vorrichtung nach Anspruch 21, dadurch gekennzeichnet, daß Ra 6 bis 50 µm beträgt.
